# FASCICULE DE BREVET EUROPEEN

(11) **EP 0 557 170 B1**
(45) Date de publication et mention de la délivrance du brevet: **23.04.1997**
(21) Numéro de dépôt: 93400365.8
(22) Date de dépôt: 12.02.1993
(51) Int. Cl.: E04D 13/16, E04D 11/02

(54) **Couverture isolante et étanche pour bâtiment**
Wärmedämmende und wasserdichte Gebäudeeindeckung
Insulating and impervious roof for buildings

(30) Priorité: 13.02.1992 FR 9201625
(43) Date de publication de la demande: 25.08.1993
(73) Titulaire: SMAC ACIEROID, F-78062 Saint Quentin en Yvelines Cédex (FR)
(72) Inventeur: Ovaert, Francis, F-75014 Paris (FR); Royer, Dominique, F-75014 Paris (FR)
(74) Mandataire: Jacobson, Claude

(56) Documents cités:
- EP-A- 0 270 716
- FR-A- 2 156 597
- FR-A- 2 283 276
- US-A- 4 445 305

## Description

La présente invention est relative à une couverture isolante et étanche pour bâtiment, du type décrit dans le préambule de la revendication 1.

L'utilisation d'une telle couverture présente l'avantage d'offrir une sous-face continue, qui est le plus souvent plane, avec des fixations invisibles en sous-face pour les moyens d'isolation thermique et d'étanchéité. Dans la technique classique, les moyens d'isolation thermique et d'étanchéité comprennent des tôles d'acier nervurées dont les ondes sont disposées perpendiculairement aux lèvres d'appui et qui sont fixées sur ces lèvres, et, sur ces tôles, une couche d'isolation thermique surmontée d'une membrane d'étanchéité. La couche d'isolation thermique peut être fixée sur les tôles d'acier nervuré et la membrane d'étanchéité être collée ou soudée sur elle, ou bien, en variante, la couche d'isolation et la membrane d'étanchéité sont simultanément fixées aux tôles d'acier nervuré par des organes de fixation mécaniques.

Cette solution présente l'avantage de ne faire appel qu'à des matériaux standards, mais elle est longue à mettre en oeuvre du fait de la multiplicité des fixations. De plus, le coût du système est élevé.

Le FR-A-2 156 597 décrit une couverture du type précité, de structure simplifiée. Cependant, cette couverture utilise des plaques de platelage composites à trois couches qui doivent être fabriquées spécialement pour chaque type de profilés, ce qui est très coûteux. De plus, il est difficile d'obtenir ainsi une étanchéité parfaite et de hautes performances d'isolation thermique et acoustique, du fait des joints entre plaques et des vis de fixation qui traversent l'ensemble du platelage, et la tenue mécanique du platelage est médiocre.

L'invention a pour but de fournir une couverture isolante et étanche qui soit relativement peu coûteuse et facile à mettre en oeuvre tout en présentant néanmoins des performances satisfaisantes.

A cet effet, l'invention a pour objet une couverture du type précité, caractérisée par la partie caractérisante de la revendication 1.

D'autres caractéristiques sont décrites dans les sous-revendications 2 à 12.

Des exemples de réalisation de l'invention vont maintenant être décrits en regard des dessins annexés, sur lesquels :
- la Figure 1 est une vue en perspective illustrant la constitution d'une couverture conforme à l'invention, en cours de réalisation, avant la pose du revêtement d'étanchéité;
- la Figure 2 est une vue prise en coupe suivant la ligne II-II de la Figure 1;
- la Figure 3 est une vue analogue à la Figure 2 de la couverture complète, cette vue illustrant également deux variantes;
- les Figures 4 et 5 sont des vues analogues illustrant respectivement deux autres variantes; et
- la Figure 6 est une vue analogue à la Figure 1 d'une autre couverture conforme à l'invention, en cours de réalisation, avec sa membrane d'étanchéité.

La couverture représentée aux Figures 1 et 2 sans sa membrane d'étanchéité et à la Figure 3 avec cette membrane est constituée d'une couche de support métallique 1, d'un platelage bi-couche 2 non métallique et de la membrane d'étanchéité 3.

La couche de support 1 est constituée de profilés métalliques juxtaposés 4 ayant chacun une section en forme générale de U, avec un fond plat 5 bordé de chaque côté par une aile verticale 6 qui se raccorde au fond par un angle droit presque vif. A peu près à mi-hauteur , chaque aile est déviée en oblique vers l'intérieur du profilé, puis vers le haut, puis horizontalement vers l'extérieur, l'une des deux ailes se terminant en outre par un petit rebord vertical descendant 7. L'une des deux ailes présente par ailleurs, dans sa partie inférieure, un évidement longitudinal 6A destiné à recevoir un joint d'étanchéité approprié (non représenté).

Lorsqu'on juxtapose deux profilés 4, leurs ailes 6 sont jointives et s'emboîtent l'une dans l'autre à leur sommet pour former un caisson 8 ayant une surface supérieure ou lèvre d'appui horizontale étroite 9. Les lèvres 9 ont une largeur comprise généralement entre 20 et 50 mm et de préférence entre 30 et 35 mm, pour une largeur des profilés de l'ordre de 400 mm et une hauteur des ailes de l'ordre de 70 mm.

Les fonds 5 des profilés sont fixés aux pannes 10 de la charpente du bâtiment à couvrir, par des organes de fixation mécaniques appropriés non représentés, de façon que les lèvres 9 s'étendent perpendiculairement à ces pannes.

Le platelage 2 est constitué de deux couches superposées que l'on met en place successivement, à savoir d'une couche inférieure autoportante 11 et d'une couche supérieure 12 d'isolation thermique.

La couche inférieure 11 est constituée de plaques rectangulaires 13 dont l'épaisseur est choisie à une valeur minimale pour assurer son caractère auto-porteur, soit 3 à 10 mm ou plus, suivant le matériau utilisé. Il peut s'agir de plaques de plâtre d'environ 10 mm d'épaisseur, qui assurent en outre des fonctions de résistance au feu et d'isolation phonique, ou bien, si l'on recherche la résistance à l'humidité, de plaques de bois aggloméré classées CTBH de 4 à 10 mm d'épaisseur ou de plaques de bois contreplaqué classées CTBX de 2 à 6 mm d'épaisseur. On peut également utiliser des matériaux isolants tels que des fibres minérales, du polystyrène expansé, de la perlite-cellulose, du polyuréthanne, sous forme de matériaux monolithes ou composites, ou encore des combinaisons des matériaux précités. La face inférieure des plaques 13 peut éventuellement être munie d'un pare-vapeur (non représenté).

Les plaques de la couche 11 ont une dimension L perpendiculaire aux lèvres 9, appelée largeur, qui est égale à un multiple de la largeur l des fonds 5. A des intervalles égaux à cette largeur, ces plaques portent, au moins sur leur face supérieure, un lignage longitudinal 14.

Pour poser la couche 11, on aligne les bords longitudinaux des plaques 13 sur l'axe médian de certaines lèvres 9. Pour cela, on peut utiliser des vis 15 de préfixation de ces plaques, que l'on visse à l'emplacement des lignages 14 préalablement positionnés à l'aplomb d'autres lèvres 9.

En variante (Figure 4), on peut centrer les bords longitudinaux des plaques 13 au moyen de vis 16 vissées préalablement le long de la ligne médiane des lèvres 9 correspondantes et faisant saillie au-dessus de celles-ci sur une hauteur au plus égale à l'épaisseur des plaques 13.

En variante encore (Figure 5), on peut utiliser, au lieu des vis 16, des cavaliers 17 en U renversé qui s'emboîtent sur les caissons 8 et comportent dans leur plan longitudinal médian une nervure verticale 18 dont la hauteur est au plus égale à l'épaisseur des plaques 13.

On comprend que dans les variantes des Figures 4 et 5, on n'obtient qu'un positionnement latéral des plaques 13, alors que les vis 15 de la Figure 1 assurent simultanément une préfixation de ces plaques sur la couche de support 1. En pratique, dans le cas des Figures 4 et 5, on pourra complémenter le positionnement des plaques par quelques vis de préfixation 15.

La couche supérieure 12 du platelage est constituée de plaques rectangulaires 19 en un matériau thermiquement isolant tel qu'une laine de roche ou autre matériau fibreux ou une matière plastique. Ces plaques, qui ont une épaisseur généralement supérieure à celle des plaques 13, typiquement de l'ordre de 10 à 30 mm, ont des dimensions qui sont telles que, lorsqu'elles sont juxtaposées de façon jointive, tous leurs joints puissent être décalés par rapport aux joints de même direction des plaques 13. On peut obtenir ce résultat en faisant en sorte que la dimension L' des plaques 19 parallèle aux pannes 10 et la largeur L des plaques 13 soient des nombres premiers entre eux, et qu'il en soit de même dans la direction perpendiculaire aux pannes.

Pour poser la couche d'isolation 12, on dispose les plaques 19 de façon jointive sur la couche de support 11. Pour fixer chaque plaque, on met en place, au droit des lèvres 9 qu'elle chevauche, en se repérant au moyen des lignages 14, des organes de fixation constitués d'une vis 20 et d'une rondelle de répartition 21 qui prend appui sur la surface supérieure de la plaque 19. Les vis 20 se vissent ainsi de façon sure dans les lèvres 9, en réalisant simultanément la fixation de la couche 11 sur ces lèvres.

Enfin, on déroule les lés de la membrane d'étanchéité 3, qui peut notamment être une membrane bitumineuse, par-dessus la couche 12, suivant une direction quelconque, et on les fixe par soudage ou collage, comme représenté sur la Figure 3, qui représente la couverture terminée.

On a également représenté à la Figure 3 deux variantes comportant des moyens pour renforcer les performances acoustiques ou thermiques de la couverture. Ainsi, dans l'un des profilés 4, référencé 4A, dans un but de correction acoustique, on a perforé le fond 5 et placé sur celui-ci, entre les deux ailes, un matelas 22 en laine de roche dense. Pour obtenir en outre une isolation acoustique, on dispose sur ce matelas une tôle supplémentaire 23 maintenue par les ailes du profilé. La tôle 23 peut éventuellement être remplacée par une plaque de plâtre, une feuille bitumineuse, etc. Bien entendu, si seule l'isolation acoustique est recherchée, le fond 5 du profilé n'est pas perforé. Dans un autre profilé, référencé 4B, dont le fond n'est pas perforé, on a simplement disposé un matelas 24 de matière thermiquement isolante tel que de la laine de verre, afin de renforcer l'isolation thermique de la couverture. On comprend que l'on peut disposer un matelas thermique 24 au-dessus d'un matelas acoustique 22 dans un même profilé.

Lorsque le fond 5 est perforé, les matelas 22 et/ou 24 peuvent comporter un pare-vapeur, par exemple en aluminium.

La couverture représentée à la Figure 6 comporte les mêmes couches 11 et 12 que celle de la Figure 1, et n'en diffère que par la manière dont est mise en oeuvre la membrane d'étanchéité 3.

En effet, dans ce mode de réalisation, les lés de la membrane 3 sont parallèles aux pannes 10, et les organes de fixation 20-21 servent à fixer simultanément cette membrane et les plaques 19 et 13 sur les lèvres 9.

Plus précisément, on procède comme suit : la couche 11 étant en place et de préférence préfixée par les vis 15, on pose les plaques 19 suivant des rangées successives parallèles aux pannes. Lorsqu'une rangée est posée, on déroule un lé de la membrane, et l'on fixe l'ensemble au moyen des organes 20-21 disposés au droit des lignages 14 et donc des lèvres 9. Bien entendu, suivant la longueur des plaques 19 et la largeur des lés, on peut être amené à poser successivement deux rangées de plaques ou deux lés.

Comme représenté, les rondelles de répartition 21 ont de préférence, dans ce cas, une forme rectangulaire, et la région marginale 26 du lé suivant recouvre ces rondelles et est fixée par soudage ou collage sur la région marginale du lé précédent.

Le platelage 2 étant bi-couche, les plaques auto-portantes 13 présentent une légère flexibilité qui permet d'utiliser la couverture suivant l'invention dans le cas où la toiture présente une partie courbe dont les génératrices sont matérialisées par les lèvres 9. Dans le cas d'une toiture comportant une partie plane et une partie courbe, on pourra avantageusement utiliser, pour la couche 11, des plaques 13 dont une dimension (largeur L) est un multiple de la largeur des profilés 4 et dont l'autre dimension (longueur) est un multiple de l'écartement des lèvres 9 dans la région courbe de la toiture. Ceci permet d'utiliser les plaques 13 dans un sens dans la région plane et dans l'autre sens dans la région courbe de la toiture; dans ce cas, on prévoira un second lignage, perpendiculaire au lignage 14, sur la face supérieure des plaques 13.

## Revendications

1. Couverture isolante et étanche pour bâtiment, du type comprenant une couche de support (1) comprenant une série de profilés jointifs (4) destinés à être fixés sur la charpente (10) du bâtiment, chaque profilé ayant une forme générale en U avec un fond plat (5) bordé de chaque côté d'une aile verticale (6), les extrémités des ailes définissant des lèvres d'appui étroites (9) parallèles aux fonds (5), et des moyens (2, 3) d'isolation thermique et d'étanchéité portés par la couche de support, ces moyens comprenant :
- un platelage (2) qui comprend au moins une couche autoportante (11) constituée de plaques non métalliques (13) dont une dimension, appelée largeur, est un multiple de l'écartement des lèvres (9), le platelage (2) comprenant une couche d'isolation thermique (12) interposée entre la couche autoportante (11) et le revêtement (3);
- des moyens (15; 16; 17, 18; 20) de positionnement des bords longitudinaux des plaques (13; 13A) de la couche autoportante (11) au droit des lèvres d'appui (9) correspondantes;
- des moyens (20, 21) de fixation de la partie courante du platelage (2) sur les lèvres (9); et
- un revêtement d'étanchéité (3) recouvrant le platelage,
caractérisée en ce que ladite couche d'isolation thermique (12) est indépendante de la couche autoportante (11) et est fixée dans les lèvres (9) à travers la couche autoportante.

2. Couverture suivant la revendication 1, caractérisée en ce que la couche d'isolation (12) est constituée de plaques jointives (19) dont les joints sont décalés par rapport à ceux de la couche autoportante (11).

3. Couverture suivant la revendication 2, caractérisée en ce que dans chaque direction, la dimendes plaques (19) de la couche d'isolation (12) et celle des plaques (13) de la couche autoportante (11) sont des nombres premiers entre eux.

4. Couverture suivant l'une quelconque des revendications 1 à 3, caractérisée en ce que lesdits moyens de positionnement comprennent des vis (15) de préfixation de la couche autoportante (11).

5. Couverture suivant l'une quelconque des revendications 1 à 4, caractérisée en ce que lesdits moyens de positionnement comprennent des vis (16) vissées dans les lèvres (9) et en saillie par rapport à celles-ci sur une hauteur au plus égale à l'épaisseur de la couche autoportante (11).

6. Couverture suivant l'une quelconque des revendications 1 à 5, caractérisée en ce que lesdits moyens de positionnement comprennent des étriers (17) chevauchant les lèvres (9) et pourvus d'une nervure (18) en saillie vers le haut sur une hauteur au plus égale à l'épaisseur de la couche autoportante (11).

7. Couverture suivant l'une quelconque des revendications 1 à 6, caractérisée en ce que le revêtement (3) est constitué par une membrane d'étanchéité collée ou soudée sur le platelage (2), ou bien fixée simultanément avec le platelage (2) dans les lèvres (9) au moyen d'organes de fixation mécaniques (20, 21).

8. Couverture suivant l'une quelconque des revendications 1 à 7, caractérisée en ce que le revêtement (3) est constitué de lés s'étendant perpendiculairement aux profilés (4).

9. Couverture suivant l'une quelconque des revendications 1 à 8, caractérisée en ce que la couche autoportante (11) présente sur sa face supérieure un lignage (14) situé au droit de chaque lèvre d'appui (9) qu'elle chevauche.

10. Couverture suivant l'une quelconque des revendications 1 à 9, caractérisée en ce que les profilés (4) sont équipés de moyens (22, 23; 24) d'isolation et/ou de correction acoustique, et/ou d'isolation thermique complémentaire.

11. Couverture suivant l'une quelconque des revendications 1 à 10, caractérisée en ce que les ailes (6) des profilés (4) adjacents s'emboîtent les unes dans les autres, notamment en formant un caisson (8).

12. Couverture suivant l'une quelconque des revendications 1 à 11, pour toiture comportant une partie courbe, les lèvres d'appui s'étendant suivant des génératrices de cette partie courbe, caractérisée en ce que l'autre dimension des plaques de la couche autoportante est un multiple de l'écartement des lèvres d'appui dans cette partie courbe.

## Patentansprüche

1. Isolierende und dichte Gebäudebedachung des Typs mit einer Trägerschicht (1), die eine Reihe von nebeneinanderliegenden Formstählen (4) enthält, die dazu vorgesehen sind, am Gebälk (10) des Gebäudes befestigt zu werden, wobei jeder Formstahl eine allgemeine U-Form mit einem ebenen Boden (5) besitzt, der auf jeder Seite zu einem vertikalen Flügel (6) umgebogen ist, wobei die Enden der Flügel schmale Abstützleisten (9) definieren, die zu den Böden (5) parallel sind, sowie mit Wärmeisolations- und Dichtungsmitteln (2, 3), die von der Trägerschicht getragen werden, wobei diese Mittel enthalten:
- einen Belag (2), der wenigstens eine selbsttragende Schicht (11) enthält, die aus nicht metallischen Platten (13) gebildet ist, wovon eine Abmessung, die Breite genannt wird, ein Vielfaches des Abstandes der Leisten (9) ist, wobei der Belag (2) eine Wärmeisolationsschicht (12) enthält, die zwischen die selbsttragende Schicht (11) und die Abdeckung (3) eingefügt ist;
- Mittel (15; 16; 17, 18; 20) für die Positionierung der longitudinalen Ränder der Platten (13; 13A) der selbsttragenden Schicht (11) rechtwinklig zu den entsprechenden Abstützleisten (9);
- Mittel (20, 21) für die Befestigung des momentanen Teils des Belags (2) an den Leisten (9) ; und
- eine Dichtungsabdeckung (3), die den Belag abdeckt,
dadurch gekennzeichnet, daß die Wärmeisolationsschicht (12) von der selbsttragenden Schicht (11) unabhängig ist und durch die selbsttragende Schicht hindurch an den Leisten (9) befestigt ist.

2. Bedachung nach Anspruch 1, dadurch gekennzeichnet, daß die Isolierschicht (12) aus nebeneinanderliegenden Platten (19) gebildet ist, deren Stöße in bezug auf jene der selbsttragenden Schicht (11) versetzt sind.

3. Bedachung nach Anspruch 2, dadurch gekennzeichnet, daß in jeder Richtung die Abmessung der Platten (19) der Isolierschicht (12) und diejenige der Platten (13) der selbsttragenden Schicht (11) untereinander Primzahlen sind.

4. Bedachung nach irgendeinem der Ansprüche 1 bis 3, dadurch gekennzeichnet, daß die Positionierungsmittel Vorfixierungsschrauben (15) für die selbsttragende Schicht (11) umfassen.

5. Bedachung nach irgendeinem der Ansprüche 1 bis 4, dadurch gekennzeichnet, daß die Positionierungsmittel Schrauben (16) umfassen, die in die Leisten (9) geschraubt sind und von diesen um eine Höhe vorstehen, die höchstens gleich der Dicke der selbsttragenden Schicht (11) ist.

6. Bedachung nach irgendeinem der Ansprüche 1 bis 5, dadurch gekennzeichnet, daß die Positionierungsmittel Bügel (17) enthalten, die die Leisten (9) übergreifen und mit einer Rippe (18) versehen sind, die nach oben um eine Höhe vorsteht, die höchstens gleich der Dicke der selbsttragenden Schicht (11) ist.

7. Bedachung nach irgendeinem der Ansprüche 1 bis 6, dadurch gekennzeichnet, daß die Abdeckung (3) aus einer Dichtungsmembran gebildet ist, die auf den Belag (2) geklebt oder geschweißt ist oder aber gleichzeitig mit dem Belag (2) mittels mechanischer Befestigungselemente (20, 21) an den Leisten befestigt wird.

8. Bedachung nach irgendeinem der Ansprüche 1 bis 7, dadurch gekennzeichnet, daß die Abdeckung (3) aus Bahnen gebildet ist, die sich senkrecht zu den Formstählen (4) erstrecken.

9. Bedachung nach irgendeinem der Ansprüche 1 bis 8, dadurch gekennzeichnet, daß die selbsttragende Schicht (11) auf ihrer oberen Fläche eine Linienstruktur (14) aufweist, die sich rechtwinklig zu jeder Abstützleiste (9) erstreckt, welche sie übergreift.

10. Bedachung nach irgendeinem der Ansprüche 1 bis 9, dadurch gekennzeichnet, daß die Formstähle (4) mit Mitteln (22, 23; 24) für die Schallisolation und/oder -anpassung und/oder für eine zusätzliche Wärmeisolation ausgerüstet sind.

11. Bedachung nach irgendeinem der Ansprüche 1 bis 10, dadurch gekennzeichnet, daß die Flügel (6) der benachbarten Formstähle (4) ineinandergesteckt sind und dabei insbesondere einen Kasten (8) bilden.

12. Bedachung nach irgendeinem der Ansprüche 1 bis 11 für eine Dachkonstruktion, die einen gekrümmten Teil aufweist, wobei sich die Abstützleisten längs der Erzeugenden dieses gekrümmten Teils erstrecken, dadurch gekennzeichnet, daß die andere Abmessung der Platten der selbsttragenden Schicht ein Vielfaches des Abstandes der Abstützleisten in diesem gekrümmten Teil ist.

## Claims

1. Insulating and impervious covering for a building, of the type comprising a supporting layer (1) comprising a series of butt-jointed sections (4) intended to be fixed on the frame of the building, each section having a generally U-shaped form with a flat base (5) bordered on each side by a vertical flank (6), the ends of the flanks defining narrow supporting lips (9) parallel to the bases (5), and heat insulation and sealing means (2, 3) borne by the supporting layer. these means comprising:
- a panel (2) which comprises at least one self-supporting layer (11) consisting of non-metallic sheets (13) of which one dimension, referred to as the width, is a multiple of the distance between the lips (9), the panel (2) comprising a heat insulation layer (12) interposed between the self-supporting layer (11) and the coating (3);
- means (15; 16; 17, 18; 20) for positioning the longitudinal edges of the sheets (13; 13A) of the self-supporting layer (11) at right angles to the corresponding supporting lips (9);
- means (20, 21) for fixing the current part of the panel (2) on the lips (9): and
- a sealing coating (3) covering the panel,
characterised in that the said heat insulation layer (12) is independent of the cell-supporting layer (11) and is fixed in the tips (9) through the self-supporting layer.

2. Cover according to Claim 1, characterised in that the insulation layer (12) consists of butt-jointed sheets (19), the joints of which are offset with respect to those of the self-supporting layer (11).

3. Cover according to Claim 2, characterised in that in each direction the dimension of the sheets (19) of the insulation layer (12) and that of the sheets (13) of the self-supporting layer (11) are incommensurable numbers.

4. Covering according to any one of Claims 1 to 3, characterised in that the said positioning means comprise screws (15) for pre-fixing the self-supporting layer (11).

5. Covering according to any one of Claims 1 to 4, characterised in that the said position means comprise screws (16) screwed into the lips (9) and projecting with respect to the latter over a height at most equal to the thickness of the self-supporting layer (11).

6. Covering according to any one of Claims 1 to 5 characterised in that the said positioning means comprise stirrups (17) straddling the lips (9) and provided with a rib (18) projecting upwards over a height at most equal to the thickness of the self-supporting layer (11).

7. Covering according to any one of Claims 1 to 6, characterised in that the coating (3) consists of a sealing membrane glued or welded onto the panel (2) or fixed simultaneously with the panel (2) in the lips (9) by means of mechanical fixing elements (20, 21).

8. Cover according to any one of Claims 1 to 7, characterised in that the coating (3) consists of strips extending perpendicular to the sections (4).

9. Covering according to any one of Claims 1 to 8, characterised in that the self-supporting layer (11) has on its upper face a line (14) which is situated at right angles to each supporting lip (9) which it straddies.

10. Covering according to any one of Claims 1 to 9, characterised in that the sections (4) are equipped with means (22, 23: 24) for insulation and/or acoustic correction, and/or complementary heat insulation.

11. Covering according to any one of Claims 1 to 10, characterised in that the flanks (6) of the adjacent sections (4) it into one another, and in particular form a box (8).

12. Covering according to any one of Claims 1 to 11, for roofing having a curved part, the supporting lips extending along generating lines of this curved part, characterised in that the other dimension of the sheets of the self-supporting layer is a multiple of the distance between the supporting lips in this curved part.
